# EUROPÄISCHE PATENTSCHRIFT

(11) **EP 4 244 455 B1**
(45) Veröffentlichungstag und Bekanntmachung des Hinweises auf die Patenterteilung: **15.04.2026**
(21) Anmeldenummer: 21806951.6
(22) Anmeldetag: 05.11.2021
(51) Int. Cl.: E05D 15/40, E05D 11/00

(54) **MÖBELBESCHLAG MIT EINSTELLBARER MONTAGEPOSITION EINER ABDECKKAPPE**
FURNITURE FITTING HAVING AN ADJUSTABLE INSTALLATION POSITION OF A COVERING CAP
FERRURE DE MEUBLE PRÉSENTANT UNE POSITION D'INSTALLATION RÉGLABLE D'UN CAPUCHON DE COUVERTURE

(30) Priorität: 12.11.2020 AT 509822020
(43) Veröffentlichungstag der Anmeldung: 20.09.2023
(73) Patentinhaber: Julius Blum GmbH, 6973 Höchst (AT)
(72) Erfinder: BALDREICH, Armin, 6923 Lauterach (AT); FLOGAUS, Alexander Simon, 88097 Eriskirch (DE); HOLZAPFEL, Andreas, 6900 Bregenz (AT); HAGSPIEL, Dominik, 6973 Höchst (AT); GABEL, Peter, 6812 Meiningen (AT)
(74) Vertreter: Torggler & Hofmann Patentanwälte - Innsbruck
(86) Internationale Anmeldenummer: PCT/AT2021/060411
(87) Internationale Veröffentlichungsnummer: WO 2022/099335

(56) Entgegenhaltungen:
- EP-A1- 3 020 904
- WO-A1-2019/091967
- DE-A1- 102018 100 206
- DE-A1- 3 942 924
- DE-U1- 202017 101 255
- DE-U1- 202017 101 255
- DE-U1- 202018 102 083

## Beschreibung

Die Erfindung betrifft einen Möbelbeschlag zur bewegbaren Lagerung einer Möbelklappe an einem Möbelkorpus nach dem Oberbegriff von Anspruch 1. Die Erfindung betrifft weiterhin ein Möbel umfassend einen Möbelbeschlag nach Anspruch 6 und ein Verfahren zur Montage wenigstens eines Möbelbeschlags nach Anspruch 11.

Möbelbeschläge der oben genannten Art sind in vielen unterschiedlichen Ausführungen bereits im Stand der Technik bekannt. Ein gattungsgemäßer Möbelbeschlag weist typischerweise einen Grundkörper, welcher am Möbelkorpus, insbesondere im Inneren eines Möbelkorpus, angeordnet ist, und einen Stellarm, welcher die Möbelklappe hält, auf. Um eine Bewegung der Möbelklappe zu bewerkstelligen, sind der Grundkörper und der Stellarm gelenkig miteinander verbunden.

In modernen Ausführungen beinhaltet der Grundkörper oft einen Energiespeicher, beispielsweise in Form einer mechanischen Feder, oder einen elektrischen Antrieb. Damit kann der Stellarm und die Möbelklappe mit einem Drehmoment beaufschlagt werden und somit die Öffnungsbewegung und/oder die Schließbewegung ohne großes Zutun eines Bedieners vollzogen werden, und die Möbelklappe in einer Offenstellung gehalten werden. Dies erhöht den Komfort für den Bediener und ist insbesondere bei schweren Möbelklappen wünschenswert.

Die DE 20 2018 102 083 U1 zeigt einen Möbelbeschlag, welcher in die Seitenwand eines Möbelkorpus integriert ist.

Dazu ist eine Aussparung im Möbelkorpus vorgesehen, in welcher der Grundkörper versenkt anordenbar ist. Die Anordnung in einer Aussparung im Möbelkorpus ermöglicht eine platzsparende und ästhetische Positionierung der Grundkörper der Möbelbeschläge. Besonders relevant ist dies bei Möbelbeschlägen mit Energiespeicher und/oder elektrischen Antrieb, da deren Grundkörper typischerweise groß sind.

Die oben genannte Schrift offenbart weiters eine werkzeuglos montierbare Abdeckkappe für den Grundkörper.

Bevorzugt ist in der DE 20 2018 102 083 U1 diese Abdeckkappe plan mit einer Oberfläche der Möbelplatte angeordnet.

Ein Nachteil einer plan mit der Oberfläche der Möbelplatte angeordneten Abdeckkappe ist, dass eine kompliziertere Befestigungsvorrichtung nötig ist, da die Abdeckkappe beim Demontieren nicht angreifbar ist.

Als weiterer Nachteil von einer plan mit der Oberfläche der Möbelplatte angeordnete Abdeckkappe ist zu bemerken, dass die Kante der Aussparung an der Möbelplatte sichtbar ist. Die Kante muss daher den gewünschten ästhetischen Standards entsprechen und sollte präzise gearbeitet sein. Dies erhöht, insbesondere bei der Verwendung von beschichtetem Sperrholz für die Möbelplatte, den Arbeitsaufwand und die Kosten bei der Herstellung der Möbelplatten.

Ragt die Abdeckkappe dagegen über die Oberfläche der Möbelplatte hinaus, kann sie die Kante abdecken und ist für einen Bediener greifbar.

Damit ist aber die Positionierung einer zweiten Möbelplatte durch den Möbelbeschlag eingeschränkt. Dies stellt insbesondere einen Nachteil dar, da für eine kostengünstige Produktion
- die Ausfräsung für den Grundkörper bei einem bestimmten Typ von Möbelplatte gleich sein soll und
- Möbelplatten eines bestimmten Typs in voneinander verschiedenen Möbeln, mit voneinander verschiedenen zweiten Möbelplatten oder verschieden angeordnete zweite Möbelplatten, verbaut werden können sollen.

Ausgehend von diesem Stand der Technik ist es eine Aufgabe der folgenden Erfindung einen Möbelbeschlag, ein Möbel mit einem Möbelbeschlag und ein Verfahren zur Montage wenigstens eines Möbelbeschlags zu schaffen, welche die zuvor beschriebenen Nachteile zumindest zum Teil beseitigt oder verkleinert.

Insbesondere soll ein Möbelbeschlag für ein Möbel geschaffen werden, welcher eine flexible Anordnung verschiedener Möbelplatten im Bereich des Möbelbeschlags zulässt.

Ein erfindungsgemäßer Möbelbeschlag zur bewegbaren Lagerung einer Möbelklappe an einem Möbelkorpus umfasst einen Grundkörper und eine Abdeckkappe, wobei der Grundkörper in einer Seitenwand des Möbelkorpus zumindest teilweise einsetzbar ist, wobei die Abdeckkappe am Grundkörper montierbar ist und wenigstens eine Seitenfläche des Grundkörpers im montierten Zustand zumindest teilweise abdeckt, wobei wenigstens eine Befestigungsvorrichtung vorgesehen ist, wobei mit der wenigstens einen Befestigungsvorrichtung die Abdeckkappe am Grundkörper befestigbar ist, und wobei der Möbelbeschlag eine Zentrierhilfe zum Einpassen der Abdeckkappe am Grundkörper bei der Montage aufweist.

Die Zentrierhilfe umfasst einen Zentriervorsprung und eine Zentrieröffnung, wobei bevorzugt der Zentriervorsprung an der Abdeckkappe und/oder die Zentrieröffnung an der Seitenfläche des Grundkörpers angeordnet ist und der Zentriervorsprung in der Zentrieröffnung anordenbar ist.

Es ist erfindungsgemäß vorgesehen, dass der Grundkörper zwei Seitenflächen aufweist, wobei die zwei Seitenflächen im Wesentlichen gleich ausgeformt sind und parallel zueinander stehen, wobei der Grundkörper symmetrisch um eine Mittelebene zwischen den beiden Seitenflächen ausgeformt ist, und die wenigstens eine Befestigungsvorrichtung als Magnet ausgeführt ist.

Es ist weiters erfindungsgemäß vorgesehen, dass die Montageposition der Abdeckkappe relativ zum Grundkörper, vorzugsweise werkzeuglos, einstellbar ist.

Hierbei ist die Montageposition die Position im montierten Zustand.

Damit kann die Position der Abdeckkappe bei an fixer Position montiertem Grundkörper variiert werden. Auch bei einer von der Oberfläche der Möbelplatte hervorstehenden Abdeckkappe kann damit auf eine veränderte Konfiguration verschiedener, weiterer Möbelplatten eingegangen werden. Eine veränderte Konfiguration kann beispielsweise einer Veränderung in der Positionierung oder der Dimension, insbesondere der Dicke, der wenigstens einen weiteren Möbelplatte entsprechen.

Beispielsweise kann die Möbelplatte, auf welcher der Grundkörper des Möbelbeschlags angebracht ist, als Seitenwand des Möbelkorpus vorgesehen sein. Der Grundkörper kann so an der Möbelplatte befestigt sein, dass die Abdeckkappe an einer als Oberboden ausgebildeten weiteren Möbelplatte anschlägt. Wird nun gewünscht, den Oberboden nach unten zu verschieben oder ihn durch eine dickere Möbelplatte zu ersetzen, kann dies mit dem erfindungsgemäßen Möbelbeschlag durch verschieben der Abdeckkappe relativ zum Grundkörper ohne eine Veränderung der Position des Grundkörpers, vorzugsweise werkzeuglos, realisiert werden.

In einem Ausführungsbeispiel ist vorgesehen, dass die Montageposition der Abdeckkappe relativ zum Grundkörper stufenlos einstellbar ist. Damit kann die Abdeckkappe flexibel an unterschiedliche Konfigurationen von verschiedenen, weiteren Möbelplatten angepasst werden.

Der Möbelbeschlag weist in einem Ausführungsbeispiel wenigstens einen mit der Möbelklappe verbindbaren Stellarm auf, welcher um eine Drehachse relativ zum Grundkörper verschwenkbar ist. Mittels des Stellarms kann die Möbelklappe bewegt werden.

Es kann vorgesehen sein, dass der Grundkörper eine Stirnseite mit wenigstens einer Öffnung aufweist, durch welche der wenigstens eine Stellarm in zumindest einer Offenstellung hindurchragt, wobei die Montageposition der Abdeckkappe relativ zum Grundkörper zumindest in eine zur Stirnseite des Grundkörpers im Wesentlichen parallelen Richtung einstellbar ist.

Ist der Grundkörper an einer Seitenwand des Möbels befestigt, entspricht dies einer Höhenverstellbarkeit der Abdeckkappe relativ zum Grundkörper und damit relativ zu einem an der Seitenwand angeordneten Oberboden.

Es ist angedacht, dass die Variationsbreite oder Verstellstrecke der Montageposition der Abdeckkappe relativ zum Grundkörper mindestens 5 Millimeter, bevorzugt mindestens 10 Millimeter beträgt. Damit kann beispielsweise auf eine veränderte Dicke einer Möbelplatte durch das Verschieben der Abdeckkappe eingegangen werden.

Die wenigstens eine Befestigungsvorrichtung kann ein von der Abdeckkappe und dem Grundkörper verschiedener Teil sein. Die wenigstens eine Befestigungsvorrichtung kann aber auch als Teil der Abdeckkappe und/oder als Teil des Grundkörpers ausgebildet sein.

Es ist vorgesehen, dass die wenigstens eine Befestigungsvorrichtung
- werkzeuglos am Grundkörper montierbar ist und/oder
- werkzeuglos an der Abdeckkappe montierbar ist und/oder
- die Montageposition der wenigstens einen Befestigungsvorrichtung relativ zum Grundkörper werkzeuglos einstellbar ist und/oder
- die Montageposition der wenigstens einen Befestigungsvorrichtung relativ zur Abdeckkappe werkzeuglos einstellbar ist.

Es kann vorgesehen sein, dass die Abdeckkappe mittels der wenigstens einen Befestigungsvorrichtung, vorzugsweise ausschließlich, an der wenigstens einen Seitenfläche des Grundkörpers, vorzugsweise lösbar, befestigbar ist. Damit kann der Grundkörper passgenau und ohne Spalt in die Aussparung in der Möbelplatte eingesetzt werden.

In einem Ausführungsbeispiel ist
- die wenigstens eine Befestigungsvorrichtung an der Abdeckklappe, insbesondere durch Kleben, Schrauben und/oder Einklipsen, befestigbar ist und/oder
- die wenigstens eine Befestigungsvorrichtung am Grundkörper magnetisch montierbar ist und/oder
- die Montageposition der wenigstens einen Befestigungsvorrichtung relativ zum Grundkörper werkzeuglos einstellbar ist.

Durch Anlegen der wenigstes einen magnetischen Befestigungsvorrichtung kann die Abdeckklappe stufenlos verstellbar am Grundkörper angebracht werden.

Es kann vorgesehen sein, dass am Möbelbeschlag, vorzugsweise am Grundkörper oder an der Abdeckkappe, eine Längenmaßskala angeordnet ist, wobei mittels der Längenmaßskala die Position der Abdeckkappe relativ zum Grundkörper ablesbar ist. Damit können beispielsweise mehrere Möbelbeschläge durch Abgleichen der Werte an der Längenmaßskala gleich eingestellt werden.

Die Markierungen der Längenmaßskala können die Dicke einer zweiten Möbelplatte, an welche die Montageposition der Abdeckkappe angepasst werden muss, angeben. Der Bediener kann dann leicht die richtige Montageposition der Abdeckkappe beispielsweise durch den Vergleich mit einer Bedienungsanleitung einstellen.

In einem bevorzugten Ausführungsbeispiel ist die Abdeckkappe werkzeuglos montierbar und demontierbar. Damit kann die Abdeckkappe nicht nur werkzeuglos verschoben, sondern auch werkzeuglos abgenommen und angebracht werden.

Die Abdeckkappe kann aus Kunststoff gefertigt sein. Kunststoff ist aufgrund seiner Leichtigkeit und niedrigen Kosten ein bevorzugtes Material für die Abdeckkappe, zumal die Abdeckkappe typischerweise keine hohe Stabilität aufweisen muss.

Es kann vorgesehen sein, dass der Grundkörper einen Kraftspeicher umfasst. Damit kann die Möbelklappe mit einem Drehmoment beaufschlagt werden. Insbesondere bei Klappen, welche nach oben öffnen, ist es wünschenswert, dass sie zumindest in der Öffnungsposition, vorzugsweise in allen Positionen, gehalten werden. Der Kraftspeicher kann insbesondere mechanisch, beispielsweise in Form einer Feder, ausgebildet sein.

Es kann vorgesehen sein, dass der Grundkörper einen elektrischen Möbelantrieb umfasst. Mit einem elektrischen Möbelantrieb kann die Möbelklappe ferngesteuert oder per Handtaster bedient werden. Auch wird eine Integration in ein Domotik-System ermöglicht.

Da Kraftspeicher und elektrischer Möbelantrieb typischerweise viel Platz beanspruchen, sind die Ausmaße des Grundkörpers wesentlich. Eine Versenkung des Grundkörpers in einer Aussparung der Möbelplatte ist daher wünschenswert.

Erfindungsgemäß weist der Grundkörper zwei Seitenflächen auf, wobei die zwei Seitenflächen im Wesentlichen gleich ausgeformt sind und parallel zueinander stehen. Dabei ist vorgesehen, dass der Möbelbeschlag zumindest teilweise, vorzugsweise im Wesentlichen, symmetrisch um die Mittelebene zwischen den beiden Seitenflächen ausgeformt ist. Symmetrische Grundkörper ermöglichen die Montage einer Abdeckklappe auf der linken und/oder der rechten Seite und die Befestigung des Grundkörpers an der Möbelplatte von links und von rechts. Damit muss nur eine Art von Grundkörper produziert werden, was die Kosten in der Produktion reduziert. Für den Monteur entfällt die Verwechslungsgefahr.

Der Möbelbeschlag kann mindestens ein Aufsatzteil umfassen, wobei der Aufsatzteil lösbar, vorzugsweise durch Stecken, an der Abdeckklappe befestigbar ist und wobei der Aufsatzteil bedruckbar ist und vorzugsweise mit einem Firmenschriftzug bedruckt ist. Damit erfolgt der individuelle Druck auf einem kostengünstigen, austauschbaren Aufsatzteil.

Ein erfindungsgemäßes Möbel umfasst einen Möbelkorpus und wenigstens einen oben beschriebenen Möbelbeschlag, wobei der Möbelkorpus wenigstens eine erste Möbelplatte aufweist, wobei der Grundkörper an der wenigstens einen ersten Möbelplatte befestigt ist.

Vorzugsweise ist dabei die wenigstens eine erste Möbelplatte als eine Seitenwand des Möbelkorpus vorgesehen.

In einem bevorzugten Ausführungsbeispiel weist die erste Möbelplatte eine, vorzugsweise gefräste, Aussparung auf, wobei die Aussparung hin zu wenigstens einer Stirnseite und wenigstens einer Seitenfläche der wenigstens einen ersten Möbelplatte geöffnet ist, und wobei der Grundkörper zumindest bereichsweise in die Aussparung einsetzbar ist.

Damit nimmt der Grundkörper keinen Raum im Möbelkorpus weg. Auch von einem ästhetischen Gesichtspunkt aus ist diese Ausführungsform zu bevorzugen.

Bevorzugt ist dabei die Aussparung so ausgeformt, dass der Grundkörper im Wesentlichen vollständig in die erste Möbelplatte einsetzbar ist, wobei zumindest ein Teil der Seitenfläche des Grundkörpers von der wenigstens einen Seitenfläche der wenigstens einen ersten Möbelplatte zugänglich bleibt.

Die Zugänglichkeit zumindest eines Teils der Seitenfläche erlaubt es beispielsweise, Einstellungen am Grundkörper vorzunehmen.

Es kann vorgesehen sein, dass wenigstens eine Seitenfläche des in der Aussparung der wenigstens einen ersten Möbelplatte eingesetzten Grundkörpers im Wesentlichen flächenbündig mit wenigstens einer Seitenfläche der ersten Möbelplatte angeordnet ist.

Bevorzugt ist dabei, dass die Abdeckkappe im montierten Zustand über die wenigstens eine Seitenfläche der ersten Möbelplatte hinausragt. Damit kann die Abdeckkappe bei der Demontage angegriffen werden.

Die Abdeckkappe kann so ausgeformt sein, dass die Kante der Aussparung, in welcher der Grundkörper angeordnet ist, verdeckt ist. Damit fällt die Kante der Aussparung nicht in das Blickfeld des Bedieners und muss demnach nicht sehr sauber gearbeitet sein oder anderweitig bearbeitet sein.

Es ist bevorzugt vorgesehen, dass der Möbelkorpus wenigstens eine zweite Möbelplatte, welche vorzugsweise als ein Oberboden des Möbelkorpus vorgesehen ist, aufweist.

In einem Ausführungsbeispiel ist die wenigstens eine zweite Möbelplatte mit einer Stirnseite an der wenigstens einen Seitenfläche der wenigstens einen ersten Möbelplatte angeordnet. Dieses Ausführungsbeispiel umfasst eine typische rechtwinklige Verbindung zwischen zwei Möbelplatten, beispielsweise einer Seitenwand und einem Oberboden.

Bevorzugt ist vorgesehen, dass die wenigstens eine zweite Möbelplatte eine Außenseitenfläche, welche dem Grundkörper abgewandt ist, aufweist und eine Stirnseite der wenigstens einen ersten Möbelplatte im Wesentlichen flächenbündig mit der Außenseitenfläche der wenigstens einen zweiten Möbelplatte angeordnet ist. Dieses Ausführungsbeispiel umfasst beispielsweise eine typische rechtwinklige und bündige Verbindung zwischen zwei Möbelplatten.

Es kann vorgesehen sein, dass die Abdeckkappe im montierten Zustand an der wenigstens einen zweiten Möbelplatte anschlägt.

Es kann vorgesehen sein, dass die Abdeckkappe im montierten Zustand mit einem Abstand zur wenigstens einen zweiten Möbelplatte angeordnet ist, wobei der Abstand bevorzugt weniger als 10 Millimeter und besonders bevorzugt weniger als 5 Millimeter misst. Damit kann beispielsweise eine Schattenfuge zwischen der wenigstens einen zweiten Möbelplatte und dem Möbelbeschlag realisiert werden.

In eine Ausführungsbeispiel ist die wenigstens eine zweite Möbelplatte so angeordnet, dass die wenigstens eine zweite Möbelplatte den in der Aussparung der wenigstens einen ersten Möbelplatte eingesetzten Grundkörper zumindest teilweise verdeckt. Dies kann beispielsweise der Fall sein, wenn ein dicker Oberboden (zweite Möbelplatte) verwendet wird, dessen Stirnseite den Grundkörper zumindest teilweise verdeckt.

Ein erfindungsgemäßes Verfahren zur Montage wenigstens eines oben beschriebenen Möbelbeschlags an wenigstens einer ersten Möbelplatte ist gekennzeichnet durch die folgenden Verfahrensschritte,
- es wird wenigstens eine, vorzugsweise als eine Seitenwand eines Möbelkorpus vorgesehene, erste Möbelplatte bereitgestellt, welche wenigstens eine Aussparung aufweist, wobei die Aussparung hin zu wenigstens einer Stirnseite und wenigstens einer Seitenfläche der wenigstens einen ersten Möbelplatte geöffnet ist,
- der Grundkörper des wenigstens einen Möbelbeschlags wird in die wenigstens eine erste Möbelplatte zumindest bereichsweise eingesetzt, wobei zumindest ein Teil der Seitenfläche des Grundkörpers von der wenigstens einen Seitenfläche der wenigstens einen ersten Möbelplatte zugänglich bleibt,
- die Abdeckkappe wird am Grundkörper montiert, wobei die wenigstens eine Seitenfläche des Grundkörpers im montierten Zustand zumindest teilweise abdeckt wird,
- die Montageposition der Abdeckkappe wird relativ zum Grundkörper, vorzugsweise werkzeuglos, eingestellt, vorzugsweise in Abhängigkeit von einer Dicke und/oder einer Position wenigstens einer mit der wenigstens einen ersten Möbelplatte verbundenen oder verbindbaren, vorzugsweise als ein Oberboden des Möbelkorpus vorgesehenen, zweiten Möbelplatte.

Die Montageposition der Abdeckkappe relativ zum Grundkörper kann demnach bei bereits montiertem, in seiner Position fixiertem Grundkörper angepasst werden. Die Anpassung erfolgt je nach Dicke und/oder Position wenigstens einer zweiten Möbelplatte.

Als Beispiel stelle man sich ein erstes Möbel und ein zweites Möbel vor, welche die gleiche erste Möbelplatte, vorzugsweise eine Seitenwand, aufweisen und zwei voneinander verschiedene zweite Möbelplatten, vorzugsweise Oberböden, aufweisen. Die zweiten Möbelplatten können sich in der Dicke unterscheiden. Die Aussparung in der ersten Möbelplatte ist dabei bei beiden Möbeln gleich, da diese beispielsweise aus einer Serienfertigung stammt. Ist gewünscht, dass die Abdeckklappe bei beiden Möbeln an der zweiten Möbelplatte anschlägt, muss eine voneinander verschiedene Montageposition der Abdeckklappen relativ zu den Grundkörpern bei den beiden Möbeln eingestellt werden.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: Schnittdarstellung eines Möbels mit stirnseitig geöffneter Aussparung mit eingesetztem Grundkörper eines Möbelbeschlags
- Fig. 2: Schnittdarstellung eines Möbels mit stirnseitig und seitlich geöffneter Aussparung mit eingesetztem Grundkörper eines Möbelbeschlags
- Fig. 3: Schnittdarstellung eines Möbels mit Grundkörper und Abdeckkappe eines Möbelbeschlags
- Fig. 4a,b: Möbel mit Oberboden geringer Dicke und Möbelbeschlag mit Grundkörper und Abdeckkappe, a. Schnittdarstellung, b. Detailansicht
- Fig. 5a,b: Möbel mit Oberboden mittlerer Dicke und Möbelbeschlag mit Grundkörper und Abdeckkappe, a. Schnittdarstellung, b. Detailansicht
- Fig. 6a,b: Möbel mit Oberboden großer Dicke und Möbelbeschlag mit Grundkörper und Abdeckkappe, a. Schnittdarstellung, b. Detailansicht
- Fig. 7a,b: Abdeckkappe mit magnetischer Befestigungsvorrichtung, a. perspektivische Hinteransicht, b. perspektivische Vorderansicht
- Fig. 8a,b: Explosionsdarstellung einer Abdeckkappe mit magnetischer Befestigungsvorrichtung, a. perspektivische Hinteransicht, b. perspektivische Vorderansicht
- Fig. 9: Grundkörper und Abdeckkappe mit magnetischer Befestigungsvorrichtung
- Fig. 10: Abdeckkappe mit Befestigungsvorrichtung mit Halteklammer
- Fig. 11a,b: Abdeckkappe mit Befestigungsvorrichtung mit Halteklammer, Einstellung "Abdeckkappe Oben", a. perspektivische Hinteransicht, b. Detailansicht
- Fig. 12a,b: Abdeckkappe mit Befestigungsvorrichtung mit Halteklammer, Einstellung "Abdeckkappe Mitte", a. perspektivische Hinteransicht, b. Detailansicht
- Fig. 13a,b: Abdeckkappe mit Befestigungsvorrichtung mit Halteklammer, Einstellung "Abdeckkappe Unten", a. perspektivische Hinteransicht, b. Detailansicht
- Fig. 14a,b: Befestigung der Halteklammer am Grundkörper: befestigter Zustand, a. Detailansicht, b. perspektivische Hinteransicht
- Fig. 15a,b: Befestigung der Halteklammer am Grundkörper: gelöster Zustand, a. Detailansicht, b. perspektivische Hinteransicht
- Fig. 16a,b: Möbelbeschlag mit a. noch nicht montierter Abdeckkappe, b. montierter Abdeckkappe
- Fig. 17a,b: Abdeckkappe mit Zentriervorrichtung, a. perspektivische Ansicht, b. Detailansicht
- Fig. 18a-c: Montierter Möbelbeschlag mit Zentrierhilfe, a. Seitenansicht, b. Schnittdarstellung, c. Detailansicht der Zentrierhilfe

Die Figuren 7 bis 15 zeigen Ausführungsformen für Möbelbeschläge, die nicht Teil der Erfindung sind. Die Figuren 16 bis 18 zeigen erfindungsgemäße Ausführungsformen eines Möbelbeschlags.

Fig. 1 zeigt ein Möbel 1 nach dem Stand der Technik mit einer ersten Möbelplatte 11, welche als Seitenwand 13 verwendet wird, und einer zweiten Möbelplatte 12, welche als Oberboden 14 verwendet wird. Das Möbel 1 umfasst weitere Möbelplatten wie einen Zwischenboden 15, einen Unterboden 16 und eine Rückwand 19. Diese Möbelplatten formen einen Möbelkorpus 18. Nicht gezeigt ist die typischerweise vorhandene Möbelklappe 17 zum Verschließen des Korpus.

Weiters ist ein Möbelbeschlag 2 gezeigt, welcher einen Grundkörper 21 aufweist. Mit dem Grundkörper 21 ist ein Stellarm 23 gelenkig verbunden. Der Stellarm 23 umfasst mindestens einen Hebel 231 und einen Klappenbefestigungsteil 232, welche miteinander gelenkig verbunden sind. Am Klappenbefestigungsteil 232 kann eine Möbelklappe 17 angebracht werden.

In der Fig. 1 ist der Grundkörper 21 in einer Aussparung 110 der ersten Möbelplatte 11 eingesetzt. Damit nimmt der Grundkörper 21 keinen Platz im Inneren des Möbelkorpus 18 weg. Außerdem wird der Grundkörper 21 "versteckt", was eine ästhetisch ansprechende Wirkung haben kann.

Die Aussparung 110 ist zur lediglich Stirnseite 111 der ersten Möbelplatte 11 geöffnet. Damit sind die Seitenflächen 212 des Grundkörpers 21 in dieser Ausführung nicht zugänglich.

Die Aussparung 110 kann als Fräsung ausgeformt sein.

Die Fig. 2 zeigt ein Ausführungsbeispiel eines erfindungsgemäßen Möbels 1 mit einer Aussparung 110 in der ersten Möbelplatte 11, wobei die Aussparung 110 hin zu wenigstens einer Stirnseite 111 und wenigstens einer Seitenfläche 112 der wenigstens einen ersten Möbelplatte 11 geöffnet ist.

Der Grundkörper 21 ist in die Aussparung 110 eingesetzt, wobei die Aussparung 110 so ausgeformt ist, dass der Grundkörper 21 im Wesentlichen vollständig in die erste Möbelplatte 11 versenkt ist.

Zumindest ein Teil der Seitenfläche 212 des Grundkörpers 21 von der wenigstens einen Seitenfläche 112 der wenigstens einen ersten Möbelplatte 11 ist zugänglich, im Gegensatz zur Ausführung in der Fig. 1.

Die sichtbare Seitenfläche 212 des in der Aussparung 110 der wenigstens einen ersten Möbelplatte 11 eingesetzten Grundkörpers 21 ist im Wesentlichen flächenbündig mit wenigstens einer Seitenfläche 112 der ersten Möbelplatte 11 angeordnet.

Der Grundkörper 21 umfasst einen Kraftspeicher 216 in Form von mehreren mechanischen Federn. Unter anderem könnte der Grundkörper 21 auch einen elektrischen Möbelantrieb umfassen.

Der Grundkörper 21 weist zwei Seitenflächen 212 auf, wobei die zwei Seitenflächen 212 im Wesentlichen gleich ausgeformt sind und parallel zueinander stehen. In der Fig. 2 ist eine Seitenfläche 212 gut sichtbar. Zudem ist der Möbelbeschlag 2 im Wesentlichen symmetrisch um die Mittelebene zwischen den beiden Seitenflächen 212 ausgeformt ist. Damit kann der Möbelbeschlag 2 auf beiden Seiten eines Möbelkorpus 18 angeordnet sein.

Wie auch im Stand der Technik weist der Möbelbeschlag 2 wenigstens einen mit der Möbelklappe 17 verbindbaren Stellarm 23 auf, welcher um eine Drehachse relativ zum Grundkörper 21 verschwenkbar ist.

Der Grundkörper 21 weist eine Stirnseite 211 mit wenigstens einer Öffnung 215 auf, durch welche der wenigstens eine Stellarm 23 in zumindest einer Offenstellung hindurchragt.

Die Fig. 3 entspricht der Fig. 2, wobei hier eine Abdeckkappe 22 am Grundkörper 21 montiert ist, wobei wenigstens eine Seitenfläche 212 des Grundkörpers 21 im montierten Zustand abdeckt ist. Zudem ist eine Möbelklappe 17 gezeigt.

Die Abdeckkappe 22 im montierten Zustand ragt über die wenigstens eine Seitenfläche 112 der ersten Möbelplatte 11 hinaus. Damit wird die Kante der Aussparung 110 überdeckt. Zudem ist die Abdeckkappe 22 leicht greifbar und damit leicht montierbar und demontierbar.

Die Montageposition der Abdeckkappe 22 relativ zum Grundkörper 21, ist vorzugsweise werkzeuglos und stufenlos, einstellbar.

Die Montageposition der Abdeckkappe 22 relativ zum Grundkörper 21 ist zumindest in eine zur Stirnseite 211 des Grundkörpers 21 im Wesentlichen parallelen Richtung einstellbar. Damit ist die Abdeckkappe 22 im vorliegenden Ausführungsbeispiel höhenverstellbar.

Die Variationsbreite der Montageposition der Abdeckkappe 22 relativ zum Grundkörper 21 beträgt mindestens 5 Millimeter, bevorzugt mindestens 10 Millimeter.

Die Abdeckkappe 22 kann nicht nur werkzeuglos verstellbar, sondern auch werkzeuglos montierbar und demontierbar sein.

Die Abdeckkappe 22 kann aus Kunststoff gefertigt sein.

Der Möbelbeschlag 2 umfasst mindestens einen Aufsatzteil 25. Der Aufsatzteil ist lösbar, vorzugsweise durch Stecken, an der Abdeckklappe 22 befestigbar. Zudem ist der Aufsatzteil 25 bedruckbar, wobei er beispielsweise mit einem Firmenschriftzug bedruckt sein kann.

Die Fig. 4a,b, 5a,b und 6a,b zeigen jeweils eine Hauptansicht (Unterfiguren a) und eine Detailansicht (Unterfiguren b) eine Möbels 1 mit einem Möbelbeschlag 3 ähnlich wie in Fig. 3.

Die Dicke der zweiten Möbelplatte 12, welche als Oberboden 14 vorgesehen ist, variiert jedoch zwischen den Fig. 4a,b, 5a,b und 6a,b: Fig. 4a,b zeigen eine zweite Möbelplatte 12 geringer Dicke, die Fig. 5a,b zeigen eine zweite Möbelplatte 12 mittlerer Dicke und die Fig. 6a,b zeigen eine zweite Möbelplatte 12 großer Dicke.

Die Bezeichnungen "geringe Dicke", "mittlere Dicke" und "große Dicke" sind hier lediglich relativ zueinander und nicht absolut zu verstehen.

Die zweite Möbelplatte 12 ist mit einer Stirnseite 121 an der wenigstens einen Seitenfläche 112 der wenigstens einen ersten Möbelplatte 11 angeordnet. Die zweite Möbelplatte 12 ist im Wesentlichen in einem rechten Winkel zur ersten Möbelplatte 11 angeordnet, wie auch in der Fig. 3.

Die zweite Möbelplatte 12 weist eine Außenseitenfläche 123, welche dem Grundkörper 21 abgewandt ist, auf. Die obere Stirnseite 111 der ersten Möbelplatte 11 ist im Wesentlichen flächenbündig mit der Außenseitenfläche 123 der wenigstens einen zweiten Möbelplatte 12 angeordnet.

Diese Flächenbündigkeit voraussetzend, variiert die Lage der der Außenseitenfläche 123 gegenüberliegenden Innenseitenfläche 122 der zweiten Möbelplatte 12 für unterschiedliche Dicken der zweiten Möbelplatte 12. In anderen Worten: Es variiert die Höhe der Innenseitenfläche 122 der zweiten Möbelplatte 12 bei den Fig. 4a,b, 5a,b und 6a,b.

In allen Fig. 4a,b, 5a,b und 6a,b schlägt die Abdeckkappe 22 im montierten Zustand an der wenigstens einen zweiten Möbelplatte 12 an.

Alternativ könnte die Abdeckkappe 22 im montierten Zustand mit einem festen Abstand zur wenigstens einen zweiten Möbelplatte 12 angeordnet sein, wobei der Abstand bevorzugt weniger als 10 Millimeter und besonders bevorzugt weniger als 5 Millimeter misst. Damit würde eine Schattenfuge realisiert werden.

Soll die Abdeckkappe 22 an der zweiten Möbelplatte 12 anschlagen, muss die Montageposition der Abdeckkappe 22 relativ zum fix in der Aussparung 110 der ersten Möbelplatte 11 eingesetzten Grundkörper 21 an die Lage der Innenseitenfläche 122 der zweiten Möbelplatte 12 und damit der Dicke der zweiten Möbelplatte 12 angepasst werden.

Dies kann mit den folgenden Schritten erfolgen:
- die Abdeckkappe 22 wird am Grundkörper 21 montiert, wobei die wenigstens eine Seitenfläche 212 des Grundkörpers 21 im montierten Zustand zumindest teilweise abdeckt wird,
- die Montageposition der Abdeckkappe 22 wird relativ zum Grundkörper 21, vorzugsweise werkzeuglos, eingestellt, vorzugsweise in Abhängigkeit von einer Dicke einer mit der wenigstens einen ersten Möbelplatte 11 verbundenen oder verbindbaren, vorzugsweise als ein Oberboden 14 des Möbelkorpus 18 vorgesehenen, zweiten Möbelplatte 12.

Die Abdeckkappe 22 in den Fig. 4a,b ist demnach höher als die Abdeckkappe 22 in den Fig. 5a,b montiert. Die Abdeckkappe 22 in den Fig. 5a,b ist wiederrum höher als die Abdeckkappe 22 in den Fig. 6a,b montiert.

In den Fig. 6a,b ist die wenigstens eine zweite Möbelplatte 12 so angeordnet, dass die zweite Möbelplatte 12 den in der

Aussparung 110 der ersten Möbelplatte 11 versenkten Grundkörper 21 zumindest teilweise verdeckt.

Es kann am Grundkörper 21 oder an der Abdeckkappe 22, eine Längenmaßskala angeordnet sein, wobei mittels der Längenmaßskala die Position der Abdeckkappe 22 relativ zum Grundkörper 21 ablesbar ist. Damit kann die Montageposition der Abdeckkappe 22 relativ zum Grundkörper 21 abgelesen werden. Die Montage mehrerer Möbelbeschläge 2 ist dann leichter gleich ausführbar. Beispielsweise kann eine für die Dicke der zweiten Möbelplatte 12 spezifische Markierung vorgesehen sein.

Die Fig. 7a,b bis 15a,b zeigen jeweils wenigstens eine Befestigungsvorrichtung 3 von nicht erfindungsgemäßen Möbelbeschlägen, wobei mit der wenigstens einen Befestigungsvorrichtung 3 die Abdeckkappe 22 am Grundkörper 21 befestigbar ist.

Insbesondere kann die wenigstens eine Befestigungsvorrichtung 3 am Grundkörper 21 und/oder an der Abdeckkappe 22 befestigbar sein.

Die Abdeckkappe 22 ist mittels der wenigstens einen Befestigungsvorrichtung 3, vorzugsweise ausschließlich, an der wenigstens einen Seitenfläche 212 des Grundkörpers 21, vorzugsweise lösbar, befestigbar.

Dabei zeigen die Fig. 7a,b, 8a,b und 9 eine Ausführung der Befestigungsvorrichtung 3 als Magnet 31, wobei hier zwei Magneten 31 vorgesehen sind.

Im hier gezeigten Ausführungsbeispiel erfolgt die Befestigung der Magneten 31 durch werkzeugloses Einklipsen in vier Stege 221 pro Magnet 31 an der Abdeckkappe 22. Die Stege 221 bilden dabei rechte Winkel aus.

Die Magneten 31 können aber auch durch Kleben oder Schrauben befestigbar sein.

Am Grundkörper 21, wessen Seitenflächen 212 aus einem magnetischen Material, vorzugsweise Metall, ausgebildet sind, können die Magneten 31 an beliebiger Stelle haften.

Die Montageposition der Magneten 31 relativ zum Grundkörper 21 ist damit werkzeuglos und stufenlos einstellbar.

Die Fig. 10, 11a,b, 12a,b, 13a,b und 14a,b zeigen eine Ausführung der Befestigungsvorrichtung 3 mit einem Halteelement 33.

Die Befestigung mittels eines Halteelements 33 am Grundkörper 21 kann wie folgt erfolgen:
Die wenigstens eine Seitenfläche 212 des Grundkörpers 21 weist wenigstens eine Öffnung 217 auf. Die wenigstens eine Befestigungsvorrichtung 3 weist wenigstens ein, vorzugsweise federnd ausgebildetes, Halteelement 33 auf, welches in die wenigstens eine Öffnung 217 der wenigstens einen Seitenfläche 212 einführbar ist.

Am wenigstens einen Halteelement 33 ist wenigstens ein Rastmittel 331 angeordnet, welches an einer Rückseite 213 der Seitenfläche 212, welche einer der Abdeckkappe 22 zugewandten Frontseite gegenüberliegt, anlegbar ist.

Am wenigstens einen Halteelement 33 ist ein Federelement 332 in Form eines elastischen Fingers ausgebildet.

Die wenigstens eine Befestigungsvorrichtung 3 ist damit werkzeuglos am Grundkörper 21 montierbar.

Die Befestigungsvorrichtung 3 in den Fig. 10, 11a,b, 12a,b, 13a,b und 14a,b ist als Halteklammer 32 ausgeformt. An den jeweiligen Enden der Halteklammer 32 ist das ein Halteelement 33 zur Befestigung am Grundkörper 21 angeordnet.

Die Halteklammer 32 weist in ihrem Mittelteil eine Verzahnung 34 auf. Diese Verzahnung 34 greift im montierten Zustand der Halteklammer 32 in eine an einem angeordnete entgegengesetzte Rasteinrichtung 222 auf der Abdeckkappe 22 ein. Damit ist die Halteklammer 32 relativ zur Abdeckkappe 22 ohne die Verwendung eines Werkzeugs linear verschiebbar. Die Fig. 16a,b zeigen zwei Schritte bei der Montage der Abdeckkappe 22 auf dem Grundkörper 21. In der Fig. 16a ist die Abdeckkappe 22 noch nicht montiert, während die Abdeckkappe 22 in der Fig. 16b bereits am Grundkörper 21 angeordnet ist.

Bei der Montage der Abdeckkappe 22 am Grundkörper 21 ist es wichtig, dass die Abdeckkappe 22 in einer Richtung quer zur Verschieberichtung, typischerweise in einer horizontalen Richtung, zentriert angeordnet ist.

Besonders bei der Montage der Abdeckkappe 22 mittels Magneten 31 ist eine zentrierte Anordnung schwierig zu bewerkstelligen, da die Magneten 31 an beliebiger Stelle an der Seitenwand 212 des Grundkörpers 21 haften können.

Um das zentrierte Anordnen zu vereinfachen kann eine Zentrierhilfe 4 zum Einpassen der Abdeckkappe 22 am Grundkörper 21 bei der Montage vorgesehen sein.

Ein erfindungsgemäßes Ausführungsbeispiel der Zentrierhilfe 4 ist in den Fig. 17a,b gezeigt. Hier ist die Zentrierhilfe 4 als ein an der Abdeckkappe 22 angeordneter Zentriervorsprung 41 ausgeformt. Die Fig. 17a zeigt hierbei die Abdeckkappe 22 und die Fig. 17b eine Detaildarstellung des Zentriervorsprungs 41. An der Abdeckkappe 22 sind ebenfalls die Stege 221 zur Montage der Magneten 31 angeordnet.

Die Fig. 18a-c zeigen einen in einer ersten Möbelplatte 11 montierten Möbelbeschlag 2, gemäß einer erfindungsgemäßen Ausführungsform, wobei hier auch die Abdeckkappe 22 bereits am Grundkörper 21 montiert ist. Der Möbelbeschlag 2 weist eine Zentriervorrichtung 4 auf, welche einen Zentriervorsprung 41 an der Abdeckkappe 22 wie in den Fig. 17a,b und eine Zentrieröffnung 42 in der Seitenfläche 212 des Grundkörpers 21 umfasst.

Dabei zeigt die Fig. 18a eine Seitenansicht des in einer Aussparung 110 in der ersten Möbelplatte 11 angeordneten Möbelbeschlags 2. Die Fig. 18b zeigt eine Schnittdarstellung der Fig. 18a durch die Zentriervorrichtung 4.

Die Fig. 18c zeigt eine vergrößerte Darstellung der Schnittdarstellung in Fig. 18b. Gut ersichtlich ist hier der Zentriervorsprung 41, welcher in der Zentrieröffnung 42, einer Öffnung in der Seitenwand 212 des Grundkörpers, angeordnet ist. Damit ist die Abdeckkappe 22 zentriert am Grundkörper 21 angeordnet.

Um die Verschiebbarkeit der Abdeckkappe 42 in eine Richtung zu erhalten ist die Zentrieröffnung 42 als vertikaler Schlitz ausgebildet. So kann die Abdeckkappe 22 in eine vertikale Richtung gegenüber dem Grundkörper 21 verschoben werden, während eine Bewegung in horizontaler Richtung durch die Zentriervorrichtung 4 blockiert ist.

### Bezugszeichenliste:

- 1: Möbel
10 Möbelplatte
11 erste Möbelplatte
110 Aussparung
111 Stirnseite der ersten Möbelplatte
112 Seitenfläche der ersten Möbelplatte
12 zweite Möbelplatte
121 Stirnseite der zweiten Möbelplatte
122 Innenseitenfläche der zweiten Möbelplatte
123 Außenseitenfläche der zweiten Möbelplatte
13 Seitenwand
14 Oberboden
15 Zwischenboden
16 Unterboden
17 Möbelklappe
18 Möbelkorpus
- 2: Möbelbeschlag
21 Grundkörper
211 Stirnseite des Grundkörpers
212 Seitenfläche des Grundkörpers
213 Vorderseite der Seitenfläche
214 Rückseite der Seitenfläche
215 stirnseitige Öffnung
216 Kraftspeicher
217 Öffnung für Halteelement
22 Abdeckkappe
221 Steg
222 Steg mit Rasteinrichtung
23 Stellarm
231 Hebel
232 Klappenbefestigungsteil
25 Aufsatzteil
- 3: Befestigungsvorrichtung
31 Magnet
32 Halteklammer
33 Halteelement
331 Rastmittel
332 Federmittel
34 Verzahnung an der Befestigungsvorrichtung
- 4: Zentriervorrichtung
41 Zentriervorsprung
42 Zentrieröffnung

## Patentansprüche

1. Möbelbeschlag (2) zur bewegbaren Lagerung einer Möbelklappe (17) an einem Möbelkorpus (18) umfassend einen Grundkörper (21) und eine Abdeckkappe (22), wobei der Grundkörper (21) in einer Möbelplatte (10) des Möbelkorpus (18) zumindest teilweise einsetzbar ist, wobei die Abdeckkappe (22) am Grundkörper (21) montierbar ist und wenigstens eine Seitenfläche (212) des Grundkörpers (21) im montierten Zustand zumindest teilweise abdeckt, wobei die Montageposition der Abdeckkappe (22) relativ zum Grundkörper (21), vorzugsweise werkzeuglos und/oder stufenlos, einstellbar ist, wobei wenigstens eine Befestigungsvorrichtung (3) vorgesehen ist, wobei mit der wenigstens einen Befestigungsvorrichtung (3) die Abdeckkappe (22) am Grundkörper (21) befestigbar ist, wobei die wenigstens eine Befestigungsvorrichtung (3) als Magnet ausgeführt ist, und wobei der Möbelbeschlag (2) eine Zentrierhilfe (4) zum Einpassen der Abdeckkappe (22) am Grundkörper (21) bei der Montage aufweist, **dadurch gekennzeichnet, dass** der Grundkörper (21) zwei Seitenflächen (212) aufweist, wobei die zwei Seitenflächen (212) im Wesentlichen gleich ausgeformt sind und parallel zueinander stehen, wobei der Grundkörper (21) symmetrisch um eine Mittelebene zwischen den beiden Seitenflächen ausgeformt ist, und wobei die Zentrierhilfe (4) einen Zentriervorsprung (41) und eine Zentrieröffnung (42) umfasst, wobei bevorzugt der Zentriervorsprung (41) an der Abdeckkappe (22) und/oder die Zentrieröffnung (42) an der Seitenfläche (212) des Grundkörpers (21) angeordnet ist, und wobei der Zentriervorsprung (41) in der Zentrieröffnung (42) anordenbar ist.

2. Möbelbeschlag (2) nach dem vorhergehenden Anspruch, **dadurch gekennzeichnet, dass** der Möbelbeschlag (2) wenigstens einen mit der Möbelklappe (17) verbindbaren Stellarm (23) aufweist, welcher um eine Drehachse relativ zum Grundkörper (21) verschwenkbar ist, vorzugsweise wobei der Grundkörper (21) eine Stirnseite (211) mit wenigstens einer Öffnung (215) aufweist, durch welche der wenigstens eine Stellarm (23) in zumindest einer Offenstellung hindurchragt, wobei die Montageposition der Abdeckkappe (22) relativ zum Grundkörper (21) zumindest in eine zur Stirnseite (211) des Grundkörpers (21) im Wesentlichen parallele Richtung einstellbar ist.

3. Möbelbeschlag (2) nach einem der vorhergehenden Ansprüche, wobei die wenigstens eine Befestigungsvorrichtung (3)
- werkzeuglos am Grundkörper (21) montierbar ist und/oder
- werkzeuglos an der Abdeckkappe (22) montierbar ist und/oder
- die Montageposition der wenigstens einen Befestigungsvorrichtung (3) relativ zum Grundkörper (21) werkzeuglos einstellbar ist und/oder
- die Montageposition der wenigstens einen Befestigungsvorrichtung (3) relativ zur Abdeckkappe (22) werkzeuglos einstellbar ist.

4. Möbelbeschlag (2) nach einem der vorhergehenden Ansprüche, **dadurch gekennzeichnet, dass** die Abdeckkappe (22) mittels der wenigstens einen Befestigungsvorrichtung (3), vorzugsweise ausschließlich, an der wenigstens einen Seitenfläche (212) des Grundkörpers (21), vorzugsweise lösbar, befestigbar ist.

5. Möbelbeschlag (2) nach einem der vorhergehenden Ansprüche, wobei
- die wenigstens eine Befestigungsvorrichtung (3) an der Abdeckkappe (22), insbesondere durch Kleben, Schrauben und/oder Einklipsen, befestigbar ist und/oder
- die wenigstens eine Befestigungsvorrichtung (3) am Grundkörper (21) magnetisch montierbar ist und/oder
- die Montageposition der wenigstens einen Befestigungsvorrichtung (3) relativ zum Grundkörper (21) werkzeuglos einstellbar ist.

6. Möbel (1) umfassend einen Möbelkorpus (18) und wenigstens einen Möbelbeschlag (2) nach einem der vorhergehenden Ansprüche, wobei der Möbelkorpus (18) wenigstens eine erste Möbelplatte (11) aufweist, wobei der Grundkörper (21) an der wenigstens einen ersten Möbelplatte (11) befestigt ist, und vorzugsweise wobei die wenigstens eine erste Möbelplatte (11) als eine Seitenwand (13) des Möbelkorpus (18) vorgesehen ist.

7. Möbel (1) nach Anspruch 6, **dadurch gekennzeichnet, dass** die
erste Möbelplatte (11) eine, vorzugsweise gefräste, Aussparung (110) aufweist, wobei die Aussparung (110) hin zu wenigstens einer Stirnseite (111) und wenigstens einer Seitenfläche (112) der wenigstens einen ersten Möbelplatte (11) geöffnet ist, und wobei der Grundkörper (21) zumindest bereichsweise in die Aussparung (110) einsetzbar ist, vorzugsweise wobei die Aussparung (110) so ausgeformt ist, dass der Grundkörper (21) im Wesentlichen vollständig in die erste Möbelplatte (11) einsetzbar ist und vorzugsweise wobei zumindest ein Teil der Seitenfläche (212) des Grundkörpers (21) von der wenigstens einen Seitenfläche (112) der wenigstens einen ersten Möbelplatte (11) zugänglich bleibt, besonders bevorzugt wobei wenigstens eine Seitenfläche (212) des in der Aussparung (110) der wenigstens einen ersten Möbelplatte (11) eingesetzten Grundkörpers (21) im Wesentlichen flächenbündig mit wenigstens einer Seitenfläche (112) der ersten Möbelplatte (11) angeordnet ist, wobei die Abdeckkappe (22) im montierten Zustand über die wenigstens eine Seitenfläche (112) der ersten Möbelplatte (11) hinausragt.

8. Möbel (1) nach Anspruch 6 oder 7, **dadurch gekennzeichnet, dass** der Möbelkorpus (18) wenigstens eine zweite Möbelplatte (12), welche insbesondere als ein Oberboden (14) des Möbelkorpus vorgesehen ist, aufweist, vorzugsweise wobei die wenigstens eine zweite Möbelplatte (12) mit einer Stirnseite (121) an der wenigstens einen Seitenfläche (112) der wenigstens einen ersten Möbelplatte (11) angeordnet ist, besonders bevorzugt wobei die wenigstens eine zweite Möbelplatte (12) eine Außenseitenfläche (123), welche dem Grundkörper (21) abgewandt ist, aufweist und eine Stirnseite (111) der wenigstens einen ersten Möbelplatte (11) im Wesentlichen flächenbündig mit der Außenseitenfläche (123) der wenigstens einen zweiten Möbelplatte (12) angeordnet ist.

9. Möbel (1) nach dem vorhergehenden Anspruch, **dadurch gekennzeichnet, dass**
- die Abdeckkappe (22) im montierten Zustand an der wenigstens einen zweiten Möbelplatte (12) anschlägt und/oder
- die Abdeckkappe (22) im montierten Zustand mit einem Abstand zur wenigstens einen zweiten Möbelplatte (12) angeordnet ist, wobei der Abstand bevorzugt weniger als 10 Millimeter und besonders bevorzugt weniger als 5 Millimeter misst.

10. Möbel (1) nach einem der Ansprüche 8 oder 9, **dadurch gekennzeichnet, dass** die wenigstens eine zweite Möbelplatte (12) so angeordnet ist, dass die wenigstens eine zweite Möbelplatte (12) den in der Aussparung (110) der wenigstens einen ersten Möbelplatte (11) eingesetzten Grundkörper (21) zumindest teilweise verdeckt.

11. Verfahren zur Montage wenigstens eines Möbelbeschlags (2) nach einem der Ansprüche 1 bis 5 an wenigstens einer ersten Möbelplatte (11), **gekennzeichnet durch** die folgenden Verfahrensschritte,
a. es wird wenigstens eine, vorzugsweise als eine Seitenwand (13) eines Möbelkorpus (18) vorgesehene, erste Möbelplatte (11) bereitgestellt, welche wenigstens eine Aussparung (110) aufweist, wobei die Aussparung (110) hin zu wenigstens einer Stirnseite (111) und wenigstens einer Seitenfläche (112) der wenigstens einen ersten Möbelplatte (11) geöffnet ist,
b. der Grundkörper (21) des wenigstens einen Möbelbeschlags (2) wird in die wenigstens eine erste Möbelplatte (11) zumindest bereichsweise eingesetzt, wobei zumindest ein Teil der Seitenfläche (212) des Grundkörpers (21) von der wenigstens einen Seitenfläche (112) der wenigstens einen ersten Möbelplatte (11) zugänglich bleibt,
c. die Abdeckkappe (22) wird am Grundkörper (21) montiert, wobei die wenigstens eine Seitenfläche (212) des Grundkörpers (21) im montierten Zustand zumindest teilweise abdeckt wird,
d. die Montageposition der Abdeckkappe (22) wird relativ zum Grundkörper (21), vorzugsweise werkzeuglos, eingestellt, vorzugsweise in Abhängigkeit von einer Dicke einer mit der wenigstens einen ersten Möbelplatte (11) verbundenen oder verbindbaren, vorzugsweise als ein Oberboden (14) des Möbelkorpus (18) vorgesehenen, zweiten Möbelplatte (12).

## Claims

1. Furniture fitting (2) for movably mounting a furniture flap (17) on a furniture carcass (18) comprising a main body (21) and a covering cap (22), wherein the main body (21) can be at least partially inserted in a furniture board (10) of the furniture carcass (18), wherein the covering cap (22) can be installed on the main body (21) and in the installed state at least partially covers at least one side surface (212) of the main body (21), wherein the installation position of the covering cap (22) can be adjusted relative to the main body (21), preferably without tools and/or continuously, wherein at least one fastening device (3) is provided, wherein the covering cap (22) can be fastened to the main body (21) with the at least one fastening device (3), wherein the at least one fastening device (3) is formed as a magnet, and wherein the furniture fitting (2) has a centering aid (4) for fitting the covering cap (22) on the main body (21) during the installation, **characterized in that** the main body (21) has two side surfaces (212), wherein the two side surfaces (212) are shaped substantially identically and are parallel to each other, wherein the main body (21) is shaped symmetrical about the center plane between the two side surfaces (212),
and
wherein the centering aid (4) comprises a centering protrusion (41) and a centering opening (42), wherein, preferably, the centering protrusion (41) is arranged on the covering cap (22) and/or the centering opening (42) is arranged on the side surface (212) of the main body (21), and wherein the centering protrusion (41) can be arranged in the centering opening (42).

2. Furniture fitting (2) according to the preceding claim, **characterized in that** the furniture fitting (2) has at least one actuating arm (23) which can be connected to the furniture flap (17), and which can be pivoted relative to the main body (21) about an axis of rotation, preferably wherein the main body (21) has a front face (211) with at least one opening (215), through which the at least one actuating arm (23) reaches in at least one open position, wherein the installation position of the covering cap (22) can be adjusted relative to the main body (21) at least in a direction substantially parallel to the front face (211) of the main body (21).

3. Furniture fitting (2) according to one of the preceding claims, wherein the at least one fastening device (3)
- can be installed on the main body (21) without tools and/or
- can be installed on the covering cap (22) without tools and/or
- the installation position of the at least one fastening device (3) can be adjusted relative to the main body (21) without tools and/or
- the installation position of the at least one fastening device (3) can be adjusted relative to the covering cap (22) without tools.

4. Furniture fitting (2) according to one of the preceding claims, **characterized in that** the covering cap (22) can be fastened, preferably exclusively, to the at least one side surface (212) of the main body (21), preferably detachably, by means of the at least one fastening device (3).

5. Furniture fitting (2) according to one of the preceding claims, wherein
- the at least one fastening device (3) can be fastened to the covering cap (22), in particular by adhesive bonding, screwing and/or clipping in, and/or
- the at least one fastening device (3) can be installed on the main body (21) magnetically, and/or
- the installation position of the at least one fastening device (3) can be adjusted relative to the main body (21) without tools.

6. Piece of furniture (1) comprising a furniture carcass (18) and at least one furniture fitting (2) according to one of the preceding claims, wherein the furniture carcass (18) has at least one first furniture board (11), wherein the main body (21) is fastened to the at least one first furniture board (11), and preferably wherein the at least one first furniture board (11) is provided as a side wall (13) of the furniture carcass (18).

7. Piece of furniture (1) according to claim 6, **characterized in that** the first furniture board (11) has a, preferably milled, cutout (110), wherein the cutout (110) is open towards at least one front face (111) and at least one side surface (112) of the at least one first furniture board (11), and wherein the main body (21) can be inserted into the cutout (110) at least in areas, preferably wherein the cutout (110) is shaped such that the main body (21) can be inserted substantially completely into the first furniture board (11) and preferably wherein at least a part of the side surface (212) of the main body (21) remains accessible from the at least one side surface (112) of the at least one first furniture board (11) particularly preferably wherein at least one side surface (212) of the main body (21) inserted in the cutout (110) of the at least one first furniture board (11) is arranged substantially flush-mounted with at least one side surface (112) of the first furniture board (11), wherein in the installed state the covering cap (22) protrudes beyond the at least one side surface (112) of the first furniture board (11).

8. Piece of furniture (1) according to one of claims 6 or 7, **characterized in that** the furniture carcass (18) has at least one second furniture board (12), which is preferably provided as a top panel (14) of the furniture carcass, preferably wherein the at least one second furniture board (12) is arranged with a front face (121) on the at least one side surface (112) of the at least one first furniture board (11), particularly preferably wherein the at least one second furniture board (12) has an outside surface (123), which faces away from the main body (21), and a front face (111) of the at least one first furniture board (11) is arranged substantially flush-mounted with the outside surface (123) of the at least one second furniture board (12).

9. Piece of furniture (1) according to the preceding claim, **characterized in that**
- in the installed state the covering cap (22) butts against the at least one second furniture board (12) and/or
- in the installed state the covering cap (22) is arranged at a distance from the at least one second furniture board (12), wherein the distance preferably measures less than 10 millimeters and particularly preferably less than 5 millimeters.

10. Piece of furniture (1) according to one of claims 8 or 9, **characterized in that** the at least one second furniture board (12) is arranged such that the at least one second furniture board (12) at least partially conceals the main body (21) inserted in the cutout (110) of the at least one first furniture board (11).

11. Method for installing at least one furniture fitting (2) according to one of claims 1 to 5 on at least one first furniture board (11), **characterized by** the following method steps,
a. at least one first furniture board (11), preferably provided as a side wall (13) of a furniture carcass (18), which has at least one cutout (110), is provided, wherein the cutout (110) is open towards at least one front face (111) and at least one side surface (112) of the at least one first furniture board (11),
b. the main body (21) of the at least one furniture fitting (2) is inserted into the at least one first furniture board (11) at least in areas, wherein at least a part of the side surface (212) of the main body (21) remains accessible from the at least one side surface (112) of the at least one first furniture board (11),
c. the covering cap (22) is installed on the main body (21), wherein in the installed state the at least one side surface (212) of the main body (21) is at least partially covered,
d. the installation position of the covering cap (22) is adjusted relative to the main body (21), preferably without tools, preferably depending on a thickness of a second furniture board (12), preferably provided as a top panel (14) of the furniture carcass (18), which is or can be connected to the at least one first furniture board (11).

## Revendications

1. Ferrure de meuble (2) pour le montage mobile d'un abattant de meuble (17) sur un corps de meuble (18) comprenant un corps de base (21) et un capot de recouvrement (22), dans laquelle le corps de base (21) peut être inséré au moins en partie dans une plaque de meuble (10) du corps de meuble (18), dans lequel le capot de recouvrement (22) peut être monté sur le corps de base (21) et recouvre au moins en partie au moins une face latérale (212) du corps de base (21) dans l'état monté, dans laquelle la position de montage du capot de recouvrement (22) par rapport au corps de base (21) peut être réglée de préférence sans outil et/ou en continu, dans laquelle au moins un dispositif de fixation (3) est prévu, dans lequel le capot de recouvrement (22) peut être fixé sur le corps de base (21) avec l'au moins un dispositif de fixation (3), dans laquelle l'au moins un dispositif de fixation (3) est réalisé en tant qu'aimant, et dans laquelle
la ferrure de meuble (2) présente un système d'aide au centrage (4) pour l'ajustement du capot de recouvrement (22) sur le corps de base (21) lors du montage, **caractérisée en ce que** le corps de base (21) présente deux faces latérales (212), dans laquelle les deux faces latérales (212) sont sensiblement de forme identique et sont parallèles l'une à l'autre, dans laquelle le corps de base (21) est de forme symétrique autour d'un plan central entre les deux faces latérales,
et dans laquelle le système d'aide au centrage (4) comprend une saillie de centrage (41) et une ouverture de centrage (42), dans laquelle de manière préférée la saillie de centrage (41) est disposée sur le capot de recouvrement (22) et/ou l'ouverture de centrage (42) est disposée sur la face latérale (212) du corps de base (21), et dans laquelle la saillie de centrage (41) peut être disposée dans l'ouverture de centrage (42).

2. Ferrure de meuble (2) selon la revendication précédente, **caractérisée en ce que** la ferrure de meuble (2) présente au moins un bras de réglage (23) pouvant être relié à l'abattant de meuble (17), qui peut être pivoté autour d'un axe de rotation par rapport au corps de base (21), de préférence dans laquelle le corps de base (21) présente un côté frontal (211) avec au moins une ouverture (215) à travers laquelle l'au moins un bras de réglage (23) dépasse dans au moins une position ouverte, dans laquelle la position de montage du capot de recouvrement (22) peut être réglée par rapport au corps de base (21) au moins dans une direction sensiblement parallèle au côté frontal (211) du corps de base (21).

3. Ferrure de meuble (2) selon l'une quelconque des revendications précédentes, dans laquelle l'au moins un dispositif de fixation (3)
- peut être monté sans outil sur le corps de base (21) et/ou
- peut être monté sans outil sur le capot de recouvrement (22) et/ou
- la position de montage de l'au moins un dispositif de fixation (3) peut être réglée sans outil par rapport au corps de base (21) et/ou
- la position de montage de l'au moins un dispositif de fixation (3) peut être réglée sans outil par rapport au capot de recouvrement (22).

4. Ferrure de meuble (2) selon l'une quelconque des revendications précédentes, **caractérisée en ce que** le capot de recouvrement (22) peut être fixé au moyen de l'au moins un dispositif de fixation (3), de préférence exclusivement, sur l'au moins une face latérale (212) du corps de base (21), de préférence de manière amovible.

5. Ferrure de meuble (2) selon l'une quelconque des revendications précédentes, dans laquelle
- l'au moins un dispositif de fixation (3) peut être fixé sur le capot de recouvrement (22), en particulier par collage, vissage et/ou clipsage, et/ou
- l'au moins un dispositif de fixation (3) peut être monté magnétiquement sur le corps de base (21) et/ou
- la position de montage de l'au moins un dispositif de fixation (3) peut être réglée sans outil par rapport au corps de base (21).

6. Meuble (1) comprenant un corps de meuble (18) et au moins une ferrure de meuble (2) selon l'une quelconque des revendications précédentes, dans lequel le corps de meuble (18) présente au moins une première plaque de meuble (11), dans lequel le corps de base (21) est fixé sur l'au moins une première plaque de meuble (11), et de préférence dans lequel l'au moins une première plaque de meuble (11) est prévue comme une paroi latérale (13) du corps de meuble (18).

7. Meuble (1) selon la revendication 6, **caractérisé en ce que** la première plaque de meuble (11) est un évidement (110), de préférence chanfreiné, dans lequel l'évidement (110) est ouvert vers au moins un côté frontal (111) et au moins une face latérale (112) de l'au moins une première plaque de meuble (11), et dans lequel le corps de base (21) peut être inséré au moins en partie dans l'évidement (110), de préférence dans lequel l'évidement (110) est formé de telle sorte que le corps de base (21) peut être inséré sensiblement entièrement dans la première plaque de meuble (11) et de préférence dans lequel au moins une partie de la face latérale (212) du corps de base (21) reste accessible par l'au moins une face latérale (112) de l'au moins une première plaque de meuble (11), dans lequel de manière particulièrement préférée au moins une face latérale (212) du corps de base (21) inséré dans l'évidement (110) de l'au moins une première plaque de meuble (11) est disposée sensiblement à fleur avec au moins une face latérale (112) de la première plaque de meuble (11), dans lequel le capot de recouvrement (22) dépasse dans l'état monté de l'au moins une face latérale (112) de la première plaque de meuble (11).

8. Meuble (1) selon la revendication 6 ou 7, **caractérisé en ce que** le corps de meuble (18) présente au moins une deuxième plaque de meuble (12), qui est prévue en particulier en tant qu'un fond supérieur (14) du corps de meuble, de préférence dans lequel l'au moins une deuxième plaque de meuble (12) est disposée avec une face frontale (121) sur l'au moins une face latérale (112) de l'au moins une première plaque de meuble (11), dans lequel de manière particulièrement préférée l'au moins une deuxième plaque de meuble (12) présente une face latérale extérieure (123), qui est opposée au corps de base (21) et un côté frontal (111) de l'au moins une première plaque de meuble (11) est disposée sensiblement à fleur avec la face latérale extérieure (123) de l'au moins une deuxième plaque de meuble (12).

9. Meuble (1) selon la revendication précédente, **caractérisé en ce que**
- le capot de recouvrement (22) vient buter dans l'état monté, contre l'au moins une deuxième plaque de meuble (12) et/ou
- le capot de recouvrement (22) est disposé dans l'état monté à une distance de l'au moins une deuxième plaque de meuble (12), dans lequel la distance est de manière préférée inférieure à 10 millimètres et de manière particulièrement préférée inférieure à 5 millimètres.

10. Meuble (1) selon l'une quelconque des revendications 8 ou 9, **caractérisé en ce que** l'au moins une deuxième plaque de meuble (12) est disposée de telle sorte que l'au moins une deuxième plaque de meuble (12) dissimule au moins en partie le corps de base (21) inséré dans l'évidement (110) de l'au moins une première plaque de meuble (11).

11. Procédé de montage d'au moins une ferrure de meuble (2) selon l'une quelconque des revendications 1 à 5 sur au moins une première plaque de meuble (11), **caractérisé par** les étapes de procédé suivantes :
a. au moins une première plaque de meuble (11), prévue de préférence comme une paroi latérale (13) d'un corps de meuble (18), est fournie, laquelle présente au moins un évidement (110), dans lequel l'évidement (110) est ouvert vers au moins un côté frontal (111) et au moins une face latérale (112) de l'au moins une première plaque de meuble (11),
b. le corps de base (21) de l'au moins une ferrure de meuble (2) est inséré au moins par endroits dans l'au moins une première plaque de meuble (11), dans lequel au moins une partie de la face latérale (212) du corps de base (21) reste accessible par l'au moins une face latérale (112) de l'au moins une première plaque de meuble (11),
c. le capot de recouvrement (22) est monté sur le corps de base (21), dans lequel l'au moins une face latérale (212) du corps de base (21) est recouverte au moins en partie dans l'état monté,
d. la position de montage du capot de recouvrement (22) est réglée par rapport au corps de base (21), de préférence sans outil, de préférence en fonction d'une épaisseur d'une deuxième plaque de meuble (12) reliée ou pouvant être reliée à l'au moins une première plaque de meuble (11), de préférence prévue comme un fond supérieur (14) du corps de meuble (18).
